# FASCICULE DE BREVET EUROPEEN

(11) **EP 3 887 716 B1**
(45) Date de publication et mention de la délivrance du brevet: **17.05.2023**
(21) Numéro de dépôt: 19805946.1
(22) Date de dépôt: 15.11.2019
(51) Int. Cl.: F21S 43/19, F21S 43/14, F21S 43/237, F21S 43/247, F21S 43/27

(54) **DISPOSITIF LUMINEUX**
BELEUCHTUNGSVORRICHTUNG
LIGHTING DEVICE

(30) Priorité: 30.11.2018 FR 1872178; 30.08.2019 FR 1909584
(43) Date de publication de la demande: 06.10.2021
(73) Titulaire: Valeo Vision Belgique, 7822 Meslin l'Evêque (BE)
(72) Inventeur: HERBIN, Cyril, 7822 MESLIN L'EVEQUE (BE); PERDRIX, Lucas, 7822 MESLIN L'EVEQUE (BE); FERREIRA, Paulo, 7822 MESLIN L'EVEQUE (BE)
(74) Mandataire: Valeo Visibility
(86) Numéro de dépôt international: PCT/EP2019/081538
(87) Numéro de publication internationale: WO 2020/109037

(56) Documents cités:
- WO-A1-2016/040971
- WO-A1-2017/168061
- DE-T5-112015 002 499
- FR-A1- 3 063 048
- JP-A- 2016 009 606
- JP-A- 2017 041 369
- JP-A- 2017 134 895
- US-A1- 2004 052 089

## Description

La présente invention concerne un module lumineux pour véhicule automobile. Elle trouve une application particulière mais non limitative dans les feux de signalisation additionnels.

Un module lumineux tel qu'un feu de signalisation additionnel, connu de l'homme du métier, comprend au moins une source de lumière, un support de source de lumière, un boîtier ouvert, un élément de fermeture du boîtier, un faisceau de connexion électrique pour relier ladite au moins une source de lumière à un connecteur extérieur du véhicule automobile. Le module lumineux est fixé à l'aide d'une vis sur un boîtier du véhicule automobile fermé par une glace et disposé au niveau de grille de la face avant du véhicule automobile. Il est en particulier fixé dans un support de glace au niveau de ladite grille.

Un inconvénient de cet état de la technique antérieur est qu'en raison des contraintes d'environnement sur le véhicule automobile, il y a peu d'espace pour monter le module lumineux sur le véhicule automobile. Il est difficile de monter/démonter le module lumineux avec un tournevis en raison de la présence d'autres pièces telles que le radiateur qui se trouvent derrière le module lumineux. L'accès pour le montage/démontage via un tournevis est donc difficile. Le document JP 2017-134895 montre un dispositif lumineux comprenant un module lumineux monté sur un boîtier.

Dans ce contexte, la présente invention vise à proposer un dispositif lumineux qui permet de résoudre l'inconvénient mentionné.

A cet effet, l'invention propose un dispositif lumineux dont les caractéristiques sont présentées dans la revendication 1.

Ainsi, comme on va le voir en détail ci-après, grâce au logement de positionnement, aux rainures, et à la patte d'accroche, il n'est plus nécessaire d'utiliser un tournevis pour fixer le module lumineux. Par ailleurs, le mouvement de rotation permet de monter facilement le module lumineux sur le boîtier du véhicule automobile et facilite l'accès au module lumineux à un opérateur. Par ailleurs, le fait de ne plus utiliser de tournevis évite d'abîmer le support de glace puisqu'il n'y a plus d'action de vissage/dévissage sur le support de glace.

Des caractéristiques optionnelles du dispositif lumineux sont présentées dans les revendications dépendantes.

L'invention et ses différentes applications seront mieux comprises à la lecture de la description qui suit et à l'examen des figures qui l'accompagnent :
[Fig. 1a] représente une vue de trois quart vers le dessus d'un dispositif lumineux comprenant un module lumineux, selon un premier mode de réalisation non limitatif de l'invention,
[Fig. 1b] est un zoom sur le module lumineux de la figure 1a,
[Fig. 2] est une vue de trois quart vers le dessous du dispositif lumineux de la figure 1a, selon un mode de réalisation non limitatif,
[Fig. 3a] représente le module lumineux de la figure 1b coopérant avec un élément optique, selon un mode de réalisation non limitatif,
[Fig. 3b] est une vue en coupe du module lumineux de la figure 3a coopérant avec ledit élément optique, selon un mode de réalisation non limitatif,
[Fig. 4a] est une vue assemblée du module lumineux des figures 1a et 1b, selon un mode de réalisation non limitatif,
[Fig. 4b] est une vue en coupe du module lumineux de la figure 4a,
[Fig. 5] est une vue éclatée du module lumineux de la figure 4a, le module lumineux comprenant au moins une source de lumière, un support de source de lumière, un boîtier ouvert, un élément de fermeture du boîtier, selon un mode de réalisation non limitatif,
[Fig. 6a] est une vue du boîtier ouvert de la figure 5, selon un mode de réalisation non limitatif,
[Fig. 6b] est une vue en coupe du boîtier ouvert de la figure 6a, selon un mode de réalisation non limitatif,
[Fig. 6c] est une vue zoomée d'une partie du boîtier ouvert de la figure 6a, selon un mode de réalisation non limitatif,
[Fig. 7a] est une vue en perspective de l'élément optique du module lumineux de la figure 3a, selon un mode de réalisation non limitatif,
[Fig. 7b] est une vue zoomée d'une partie de l'élément optique de la figure 7b, selon un mode de réalisation non limitatif,
[Fig. 8] est une vue zoomée d'une partie d'un support d'élément optique pour l'élément optique des figures 7a et 7b, selon un mode de réalisation non limitatif,
[Fig. 9a] est une première vue zoomée de l'élément optique des figures 7a et 7b monté sur le support d'élément optique de la figure 8, selon un mode de réalisation non limitatif,
[Fig. 9b] est une deuxième vue zoomée de l'élément optique des figures 7a et 7b monté sur le support d'élément optique de la figure 8, selon un mode de réalisation non limitatif,
[Fig. 10] est une vue zoomée de l'ensemble élément optique-support d'élément optique des figures 9a et 9b assemblé avec un support de glace d'un boîtier du véhicule du dispositif lumineux de la figure 1, selon un mode de réalisation non limitatif,
[Fig. 11a] est une vue partielle désassemblée d'un dispositif lumineux comprenant un module lumineux et un boîtier du véhicule automobile, selon un deuxième mode de réalisation non limitatif de l'invention,
[Fig. 11b] est un zoom sur le module lumineux assemblé sur le boîtier du véhicule automobile du dispositif lumineux de la figure 11a, selon un mode de réalisation non limitatif,
[Fig. 12a] est une vue partielle désassemblée du dispositif lumineux de la figure 11a, qui illustre une première étape pour le montage du module lumineux sur le boîtier du véhicule automobile, selon laquelle le module lumineux se trouve dans une première position, selon un mode de réalisation non limitatif,
[Fig. 12b] est une vue partielle du dispositif lumineux de la figure 11a, qui illustre une deuxième étape pour le montage du module lumineux sur le boîtier du véhicule automobile, selon un mode de réalisation non limitatif,
[Fig. 12c] est une vue partielle du dispositif lumineux de la figure 11a, qui illustre une troisième étape pour le montage du module lumineux sur le boîtier du véhicule automobile, selon un mode de réalisation non limitatif,
[Fig. 12d] est une vue partielle assemblée du dispositif lumineux de la figure 11a, qui illustre une quatrième étape pour le montage du module lumineux sur le boîtier du véhicule automobile, selon laquelle le module lumineux se trouve dans une deuxième position, selon un mode de réalisation non limitatif, et
[Fig. 12e] est une vue partielle du dispositif lumineux de la figure 11a, qui illustre le passage du module lumineux entre la première position de la figure 12a et la deuxième position de la figure 12d, selon un mode de réalisation non limitatif.

Les éléments identiques, par structure ou par fonction, apparaissant sur différentes figures conservent, sauf précision contraire, les mêmes références.

Le dispositif lumineux 1 pour véhicule automobile selon l'invention est décrit en référence aux figures 1a à 12d. Par véhicule automobile, on entend tout type de véhicule motorisé.

Le module lumineux 1 est juxtaposé à un boîtier 3 du véhicule automobile, le tout formant un dispositif lumineux 4. Le module lumineux 1 fait ainsi partie d'un dispositif lumineux 4 illustré sur la figure 1a. Dans des modes de réalisation non limitatifs, le dispositif lumineux 4 est un feu de signalisation et/ou un projecteur, ou un dispositif d'éclairage intérieur.

Dans un mode de réalisation non limitatif illustré sur la figure 1a, le boîtier 3 présente une ouverture fermée par une glace 31. Dans des modes de réalisation non limitatifs, le boîtier 3 comprend au moins un élément optique 30 tel qu'illustré sur la figure 3a refermé par une glace 31 tel qu'illustré sur la figure 1a

On notera que le boîtier 3 peut comprendre d'autres composants configurés pour émettre un faisceau lumineux indépendamment du module lumineux 1. Le boîtier 3 est autrement appelé deuxième boîtier 3 dans la suite de la description.

Le mode de réalisation de la figure 1a est pris comme exemple non limitatif dans la suite de la description. La glace 31 est formée d'un support de glace 33 et d'une pièce optique transparente 34. Elle permet de fermer le boîtier 3. Le boîtier 3 comprend en outre un support d'élément optique 32. Tel qu'illustré sur la figure 8, le support d'élément optique 32 comprend un orifice 320 à travers lequel un bout 30c de l'élément optique 30 peut passer. Dans un mode de réalisation non limitatif, l'orifice 320 a une forme hexagonale qui coopère avec une forme hexagonale du bout 30c de l'élément optique 30. L'élément optique 30 est ainsi maintenu en position tel qu'illustré sur la figure 9a. Par ailleurs, le support d'élément optique 32 comprend un corps 321 longitudinal dans lequel le corps 30b de l'élément optique 30 peut se loger tel qu'illustré sur la figure 9b. Le support d'élément optique 32 est configuré pour coopérer avec le support de glace 33 tel qu'illustré sur la figure 10. Comme on peut le voir, le support de glace 33 recouvre le support d'élément optique 32.

Le boîtier 3 comprend en outre un support d'accroche 310 pour fixer le module lumineux 1 sur ledit boîtier 3 et le bloquer en position. Dans un premier mode de réalisation non limitatif illustré sur la figure 1b, le support d'accroche 310 est solidaire dudit support de glace 33. Comme on peut le voir sur la figure 1b, la patte d'accroche 124 du module lumineux 1 coopère avec le support d'accroche 310 du support de glace 33.

Dans un deuxième mode de réalisation illustré sur la figure 11a, le support d'accroche 310 est solidaire dudit support d'élément optique 32. Comme on peut le voir sur la figure 11b, la patte d'accroche 124 du module lumineux 1 coopère avec le support d'accroche 310 du support d'élément optique 32.

Dans un mode de réalisation non limitatif, le module lumineux 1 est un feu de signalisation additionnel juxtaposé au boîtier 3 comprenant ledit au moins un élément optique 30 refermé par une glace 31. Le feu de signalisation permet de réaliser une fonction lumineuse de signalisation. Le feu de signalisation est pris comme exemple non limitatif dans la suite de la description. Bien entendu, l'invention ne se limite pas au feu de signalisation, mais peut s'appliquer à d'autres types de modules lumineux. L'élément optique 30 est configuré pour coopérer avec au moins une source de lumière 10 (décrite plus loin) dudit module lumineux 1. Dans un mode de réalisation non limitatif, il forme un projecteur. Le projecteur permet de réaliser une fonction lumineuse d'éclairage. Bien entendu, l'invention ne se limite pas au projecteur. Ainsi, dans le mode de réalisation non limitatif pris comme exemple, le dispositif lumineux 4 est un projecteur et un feu de signalisation.

Dans un mode de réalisation non limitatif, la fonction lumineuse de signalisation est :
- un clignotant Tl appelé en anglais « Turn Indicator », et/ou,
- un feu diurne DRL appelé en anglais « Daytime Running Lamp », et/ou,
- un feu de parking PL appelé en anglais « Parking Lamp », et/ou,
- un feu de position T appelé en anglais « Tail », et/ou,
- un feu d'arrêt STP appelé en anglais « Stop lamp », et/ou,
- un feu de recul R appelé en anglais « Reverse », et/ou,
- un feu de brouillard FG appelé en anglais « Fog lamp », et/ou,
- un feu latéral SM appelé en anglais « Side marker », et/ou
- un troisième feu de stop CHMSL, appelé en anglais « Center High-Mount Stop Light ».

Tel qu'illustré sur les figures 1a à 2, le module lumineux 1 est monté sur le boîtier 3 du véhicule automobile. En particulier, il est monté à l'arrière 3a dudit boîtier 3. Dans un mode de réalisation non limitatif, le module lumineux 1 est monté entre le boîtier 3 et la carrosserie (non illustrée) du véhicule automobile. Il est monté dans un espace limité, notamment dans le sens de la profondeur. Dans un exemple non limitatif cet espace est d'environ 10 centimètres. Dans un exemple non limitatif, il existe un jeu d'environ 10mm entre le module lumineux 1 et la carrosserie. Tel qu'illustré sur la figure 1a, le module lumineux 1 est juxtaposé au boîtier 3. La glace 31 du boîtier 3 est du côté opposé au module lumineux 1. Elle se trouve côté avant 3b du boîtier 3.

L'élément optique 30 du boîtier 3 s'étend du côté de ladite glace 31. Dans l'exemple non limitatif illustré sur les figures 3a et 3b, l'élément optique 30 du boîtier 3 est un guide de lumière qui s'étend le long du boîtier 3. Ce mode de réalisation non limitatif est pris comme exemple non limitatif dans la suite de la description. Tel qu'illustré sur les figures 7a et 7b, le guide de lumière 30 comprend des éléments réfléchissants 30d, un corps 30b avec deux extrémités 30c, une des extrémités 30c comprenant une surface plane 30a. La surface plane 30a est configurée pour être disposée en regard de la source de lumière 10. Le corps 30b est configuré pour être disposé dans le support d'élément optique 32 tel qu'illustré sur la figure 9b. Une des extrémités 30c du corps 30b est configurée pour s'insérer dans l'interface 122 du boîtier ouvert 12 décrite plus loin. Dans un mode de réalisation non limitatif, ladite extrémité 30c a une forme hexagonale de sorte à s'insérer correctement dans l'orifice 321 du support d'élément optique 32. Par ailleurs, dans un mode de réalisation non limitatif illustré sur la figure 7b, le guide de lumière 30 comprend en outre des ergots de positionnement 300 du module lumineux 1. Dans un exemple non limitatif illustré, il comprend deux ergots de positionnement 300. Dans un mode de réalisation non limitatif, le guide de lumière 30 est positionné au centre desdits ergots de positionnement 300. Les ergots de positionnement 300 sont disposés autour du guide de lumière 30. Cela permet un meilleur positionnement par rapport à ladite source de lumière 10 décrite ci-après. Les ergots de positionnement 300 sont disposés sur la périphérie d'une des extrémités 30c du guide de lumière 30. Les ergots de positionnement 300 sont configurés pour coopérer avec des rainures 127 et des zones de guidage 128 d'un logement de positionnement 126 du boîtier ouvert 12 tel que décrit plus loin.

Tel qu'illustré sur les figures 4a à 5, le module lumineux 1 comprend :
- au moins une source de lumière 10,
- un support de source de lumière 11,
- un boîtier ouvert 12,
- un élément de fermeture 13 du boîtier ouvert 12,
- un élément primaire de connexion électrique 14 relié au support de source de lumière 11,
- un élément secondaire de connexion électrique 15 relié au boîtier.

Ces différents éléments sont décrits en détail ci-après.

La source de lumière 10 est illustrée sur les figures 3b, 4b et 5. Dans un mode de réalisation non limitatif illustré, le module lumineux 1 comprend une unique source de lumière 10. Dans un autre mode de réalisation non limitatif non illustré, le module lumineux 1 comprend une pluralité de sources de lumière 10. Dans un mode de réalisation non limitatif, ladite au moins une source de lumière 10 est une source de lumière à semi-conducteur. Dans un mode de réalisation non limitatif, la source de lumière à semi-conducteur fait partie d'une diode électroluminescente. Par diode électroluminescente, on entend tout type de diodes électroluminescentes, que ce soit dans des exemples non limitatifs des LED (« Light Emitting Diode »), des OLED (« organic LED »), des AMOLED (Active-Matrix-Organic LED), ou encore des FOLED (Flexible OLED).

Ladite au moins une source de lumière 10 est configurée pour émettre des rayons lumineux qui coopèrent avec l'élément optique 30 pour générer un faisceau lumineux. Ledit faisceau lumineux permet de réaliser la fonction lumineuse de signalisation. Dans l'exemple non limitatif illustré sur la figure 3b, ladite au moins une source de lumière 10 coopère avec le guide de lumière 30. Elle est disposée en regard d'une extrémité du guide de lumière 30. Dans un mode de réalisation non limitatif, ladite au moins une source de lumière 10 est disposée sur le support de source de lumière 11 décrit ci-après.

Le support de source de lumière 11 est illustré sur les figures 3b, 4b et 5. Il est pris en sandwich entre le boîtier ouvert 12 et l'élément de fermeture 13. Il s'étend à 90° par rapport à l'axe d'émission des rayons lumineux de ladite au moins une source de lumière 10. Dans un mode de réalisation non limitatif illustré sur la figure 5, le support de source de lumière 11 est une carte à circuit imprimé, autrement appelée carte PCBA et connue sous l'acronyme anglo-saxon « Printed Circuit Board Assembly ». Cette carte PCBA comprend des composants électroniques (non illustrés) tels que dans un exemple non limitatif un dispositif de contrôle (non illustré) de ladite au moins une source de lumière 10, autrement appelé « driver » en anglais.

Tel qu'illustré sur la figure 5, l'élément primaire de connexion électrique 14 est relié au support de source de lumière 11. Tel qu'illustré sur la figure 4b, il coopère avec l'élément secondaire de connexion électrique 15 pour réaliser une connexion électrique. Dans un mode de réalisation non limitatif, ledit élément primaire de connexion électrique 14 est soudé sur le support de source de lumière 11. Dans un mode de réalisation non limitatif illustré, ledit élément primaire de connexion électrique 14 est un connecteur femelle. Le fait d'avoir un connecteur femelle sur le support de source de lumière 11 permet d'avoir un appui surfacique plus stable que si c'était un connecteur mâle. Tel qu'illustré sur la figure 5, le connecteur femelle 14 est composé de deux broches 14a, 14b (l'une positive, l'autre négative) assemblées sur le support de source de lumière 11. Dans un exemple non limitatif, les deux broches 14a, 14b sont soudées sur le support de source de lumière 11.

Dans un mode de réalisation non limitatif non illustré sur la figure 5, le support de source de lumière 11 comprend en outre au moins un orifice de référence 110 configuré pour le positionner par rapport au boîtier ouvert 12. Dans une variante de réalisation non limitative, il comprend deux orifices de référence 110. Ces derniers coopèrent avec deux pions de référence 120 du boîtier ouvert 12. Ils permettent un référencement selon des axes Y et Z parallèles au support de source de lumière 11.

Dans un mode de réalisation non limitatif non illustré sur la figure 5, le support de source de lumière 11 comprend en outre au moins un orifice de positionnement 111 configuré pour guider le boîtier ouvert 12 lorsqu'il est assemblé à l'élément de fermeture 13. Dans une variante de réalisation non limitative, il comprend trois orifices de positionnement 111. Ils coopèrent avec trois pattes de positionnement 121 du boîtier ouvert 12. Elles permettent d'assurer le positionnement correct latéralement (dans les deux directions latérales).

L'élément de fermeture 13 est illustré sur les figures 1b à 5. Dans un mode de réalisation non limitatif, l'élément de fermeture 13 est un radiateur ou un capot de fermeture. Dans l'exemple non limitatif illustré, c'est un radiateur. Dans un mode de réalisation non limitatif, l'élément de fermeture 13 est fixé au boîtier ouvert 12 par soudure.. Le support de source de lumière 11 est fixé à l'élément de fermeture 13. Lorsque l'élément de fermeture 13 est un radiateur, dans un mode de réalisation non limitatif, le support de source de lumière 11 est fixé au radiateur 13 via un adhésif. Lorsque l'élément de fermeture 13 est un capot de fermeture, dans un mode de réalisation non limitatif non illustré, le support de source de lumière 11 est fixé au capot de fermeture 13 via des clips de fixation ou des bouterolles. Dans un mode de réalisation non limitatif illustré sur la figure 5, l'élément de fermeture 13 comprend au moins une glissière 131 pour le positionnement du boîtier ouvert 12. Dans une variante de réalisation non limitative, il comprend trois glissières 131. Elles coopèrent avec les pattes de positionnement 121 du boîtier ouvert 12.

Le boîtier ouvert 12 est illustré sur les figures 1b à 6b. Il est configuré pour recouvrir le support de source de lumière 11. Dans un mode de réalisation non limitatif illustré sur la figure 6a, le boîtier ouvert 12 comprend au moins un pion de référence 120 pour le positionnement du support de source de lumière 11. Dans une variante de réalisation non limitative, il comprend deux pions de référence 120. Les deux pions de référence 120 sont configurés pour assurer le positionnement du support de source de lumière 11. Ils coopèrent avec les orifices de référence 110 du support de source de lumière 11. Dans un mode de réalisation non limitatif illustré sur la figure 6a, le boîtier ouvert 12 comprend au moins une patte de positionnement 121. Dans une variante de réalisation non limitative, il comprend trois pattes de positionnement 121. Les trois pattes de positionnement 121 sont configurées pour positionner correctement le boîtier ouvert 12 par rapport à l'élément de fermeture du boîtier 13. Ces pattes de positionnement 121 sont configurées pour traverser les orifices de positionnement 111 du support de source de lumière et s'engager dans les glissières 131 de l'élément de fermeture 13.

Dans un mode de réalisation non limitatif illustré sur les figures 3b à 6b, le boîtier ouvert 12 comprend en outre une interface 122 avec l'élément optique 30. Dans une variante de réalisation non limitative, cette interface 122 est circulaire. Dans l'exemple non limitatif du guide de lumière 30, tel qu'illustré sur la figure 3b, une extrémité 30c du guide de lumière 30 peut être insérée dans cette interface 122. L'interface 122 se trouve en regard de la source de lumière 10 de sorte que l'extrémité 30c, en particulier sa surface plane 30a, du guide de lumière 30 se trouve en regard de la source de lumière 10. Ainsi, les rayons lumineux de la source de lumière 10 sont dirigés dans le guide de lumière 30. L'interface 122 comprend un joint torique 1220 qui assure l'étanchéité.

Dans un mode de réalisation non limitatif illustré sur les figures, le boîtier ouvert 12 comprend en outre une partie connecteur 123. Tel qu'illustré sur la figure 6b, une partie de connexion secondaire 151 de l'élément secondaire de connexion électrique 15 est insérée dans la partie connecteur 123, et configuré pour coopérer avec un connecteur extérieur (non illustré) du véhicule automobile qui permet d'alimenter la carte PCBA.

Dans un mode de réalisation non limitatif illustré sur la figure 6a, le boîtier ouvert 12 comprend en outre un logement de positionnement 126 avec une pluralité de rainures de 127. Tel qu'illustré sur la figure 6c, le logement de positionnement 126 comprend un axe central Ax1 perpendiculaire à la direction longitudinale du boîtier ouvert 12. Le logement de positionnement 126 comprend une section transversale sensiblement circulaire et débouche sur l'interface 122 et l'intérieur du boîtier ouvert 12. Les rainures 127 sont aménagées dans le logement 126. Tel qu'illustré sur la figure 6b, le logement de positionnement 126 comprend une collerette 1260 dans laquelle lesdites rainures 127 sont réalisées. Lesdites rainures 127 partent de ladite collerette 1260 pour déboucher dans ledit logement 126, côté intérieur du boîtier ouvert 12. Le logement de positionnement 126 permet d'accueillir le guide de lumière 30, en particulier une de ses extrémités 30c qui peut s'insérer dans ledit logement de positionnement 126. Les rainures 127 permettent de bloquer les ergots de positionnement 300 du guide de lumière 30.

Dans un exemple non limitatif non illustré, le logement de positionnement 126 comprend trois rainures 127. Dans un mode de réalisation non limitatif, les trois rainures 127 sont décalées angulairement de 120°. Dans un autre exemple non limitatif non illustré, il comprend deux rainures 127. Dans un mode de réalisation non limitatif, les deux rainures 127 sont décalées angulairement de 180°, à savoir elles sont disposées en regard l'une de l'autre. Le fait de décaler angulairement les rainures 127 permet d'avoir des zones de guidage 128 dans le logement de positionnement 126 tel qu'illustré sur la figure 6c. Tel qu'illustré sur la figure 6c, les zones de guidage 128 sont formées d'arcs de cercle. Ils sont situés sur la circonférence intérieure de la collerette 1260. Dans le mode de réalisation non limitatif illustré, il y a trois zones de guidages 128 dont deux se terminent par une butée 128b. Dans un mode de réalisation non limitatif illustré, un arc de cercle 128 est ainsi décalé de 120° par rapport à un arc de cercle adjacent.

Dans un mode de réalisation non limitatif illustré sur les figures 1b et 4a, le boîtier ouvert 12 comprend en outre une patte d'accroche 124 au boîtier 3. La patte d'accroche 124 est configurée pour s'accrocher au support d'accroche 310 du boîtier 3. Comme on va le voir par la suite, le module lumineux 1 est configuré pour effectuer un mouvement de rotation et s'accrocher en fin de rotation à un deuxième boîtier 3 du véhicule automobile via sa patte d'accroche 124 de son boîtier ouvert 12. Selon un premier mode de réalisation non limitatif illustré sur la figure 1b, la patte d'accroche 124 coopère avec un support d'accroche 310 du support de glace 33 du boîtier 3. Notamment, elle est clipsée sur ledit support d'accroche 310. Selon un deuxième mode de réalisation non limitatif illustré sur la figure 11b, la patte d'accroche 124 coopère avec un support d'accroche 310 du support d'élément optique 32 du boîtier 3. Notamment, elle est clipsée sur ledit support d'accroche 310.

Dans un mode de réalisation non limitatif illustré sur la figure 3b, le boîtier ouvert 12 comprend en outre des moyens de centrage 125 de la source de lumière 10 avec l'élément optique 30.

L'élément secondaire de connexion électrique 15 est illustré sur les figures 6a et 6b. Tel qu'illustré, l'élément secondaire de connexion électrique 15 est relié au boîtier ouvert 12. Dans un mode de réalisation non limitatif, ledit boîtier ouvert 12 est surmoulé sur l'élément secondaire de connexion électrique 15. Selon le processus de surmoulage, l'élément secondaire de connexion électrique 15 est mis en place dans un moule d'injection, puis la matière du boîtier ouvert 12 est injectée dans le moule d'injection pour obtenir la pièce. Cela permet d'assurer l'étanchéité et de respecter une côte précise d'assemblage. L'élément secondaire de connexion électrique 15 est configuré pour coopérer avec l'élément primaire de connexion électrique 14. Dans un mode de réalisation non limitatif, l'élément secondaire de connexion électrique 15 est un connecteur mâle. Le fait d'avoir un connecteur mâle sur le boîtier ouvert 12 est plus simple à fabriquer que d'avoir un connecteur mâle sur le support de source de lumière 11.

L'assemblage selon un axe X perpendiculaire au support de source de lumière 11, entre le support de source de lumière 11 et le boîtier ouvert 12 est ainsi facile grâce au connecteur mâle 15 et au connecteur femelle 14 vu précédemment. La connexion électrique entre le connecteur mâle 15 et le connecteur femelle 14 lors de l'assemblage entre le support de source de lumière 11 et le boîtier ouvert 12 est ainsi simple à réaliser.

Tel qu'illustré sur les figures 6a et 6b, l'élément secondaire de connexion électrique 15 comprend :
- une partie de connexion primaire 150 avec ledit élément primaire de connexion électrique 14, et
- une partie de connexion secondaire 151 avec le connecteur extérieur du véhicule automobile.

Le fait que l'élément secondaire de connexion 15 permette à la fois une connexion avec la carte PCBA via la partie de connexion primaire 150, et une connexion avec le connecteur extérieur via la partie de connexion secondaire 151 permet de ne pas utiliser de faisceau de connexion électrique interne entre le support de source de lumière 11 et le connecteur extérieur du véhicule automobile qui entraînerait des problèmes de compatibilité électromagnétique. On évite ainsi des problèmes de compatibilité électromagnétique. Cela évite également d'avoir des problèmes de positionnement du faisceau de connexion électrique interne à l'intérieur du boîtier ouvert 12, une fois le boîtier ouvert 12, le support de source de lumière 11 et l'élément de fermeture 13 assemblés ensemble. En effet, dans le cas d'une utilisation d'un tel faisceau de connexion électrique interne, il serait nécessaire d'avoir une grande longueur pour pouvoir assurer le remplacement de la source de lumière 10.

La partie de connexion primaire 150 forme le connecteur mâle. Elle comprend deux broches 150a, 150b (l'une positive, l'autre négative) configurées pour coopérer respectivement avec les deux broches 14a, 14b de l'élément primaire de connexion électrique 14. Dans un mode de réalisation non limitatif, les deux broches 150a, 150b sont intégrées au boîtier ouvert 12 par surmoulage. Tel qu'illustré sur la figure 6b, la partie de connexion primaire 150 s'étend selon une première direction AX. Elle est en contact plan avec le boîtier ouvert 12 ce qui évite toute déformation et aux broches 150a, 150b de bouger.

La partie de connexion secondaire 151 forme un connecteur mâle qui est configuré pour s'enficher dans un connecteur femelle formé (non illustré) dans le connecteur extérieur du véhicule automobile. Elle comprend deux broches 151a, 151b (l'une positive, l'autre négative). La partie de connexion secondaire 151 s'étend selon une seconde direction AY. La seconde direction AY fait un angle β avec la première direction AX compris entre 45° et 135°. Grâce à cet agencement avec un angle β, il est possible de monter le module lumineux 1 entre le deuxième boîtier 3 et la carrosserie du véhicule automobile selon l'axe X, et de le démonter pour le remplacer lorsque le dispositif lumineux 4 est monté sur le véhicule automobile. Cela permet également d'avoir de petites dimensions notamment en largeur du module lumineux 1 de sorte à pouvoir l'intégrer facilement dans l'espace entre le deuxième boîtier 3 et la carrosserie du véhicule automobile.

Dans un mode de réalisation non limitatif illustré, l'angle β est de 90°.

Ainsi, la première direction AX est perpendiculaire au support de source de lumière 11 et la seconde direction AY est parallèle au support de source de lumière 11 et au deuxième boîtier 3. Le fait d'avoir la partie de connexion secondaire parallèle au deuxième boîtier 3 permet d'avoir une connexion avec le connecteur extérieur 5 parallèlement au deuxième boîtier 3. Les dimensions du module lumineux 1 peuvent ainsi être réduites, notamment selon l'axe X, et le module lumineux 1 prend moins de place que si la connexion était perpendiculaire au deuxième boîtier 3 par exemple.

Tel qu'illustré sur les figures 4b et 6b, la partie de connexion primaire 150 et la partie de connexion secondaire 151 sont reliées entre elles via un coude 152 qui permet de réaliser l'angle β. Ainsi, la broche 150a de la partie de connexion primaire 150 est reliée par un coude à la broche 151a de la partie de connexion secondaire 151, et la broche 150b de la partie de connexion primaire 150 est reliée par un coude à la broche 151b de la partie de connexion secondaire 151.

Le montage par un opérateur du module lumineux 1 sur le boîtier 3 du véhicule automobile est effectué comme suit en référence aux figures 12a à 12d. Sur les figures 12a à 12d, le deuxième mode de réalisation avec le support d'accroche 310 sur le support d'élément optique 32 du deuxième boîtier 3 est pris comme exemple non limitatif pour illustrer ledit montage.

Dans une première étape illustrée sur la figure 12a, le module lumineux 1 est disposé par l'opérateur entre le deuxième boîtier 3 et la carrosserie du véhicule automobile. Il le tourne de sorte qu'il présente un angle par rapport à l'axe longitudinal du deuxième boîtier 3. La rotation est illustrée par la flèche référencée 60 sur la figure.

Dans une deuxième étape illustrée sur la figure 12b, le module lumineux 1 est positionné par l'opérateur de sorte que les rainures 127 du boîtier ouvert 12 du module lumineux 1 se trouvent en regard des ergots de positionnement 300 du boîtier 3. Puis, l'opérateur pousse le module lumineux 1 en translation selon un axe (non illustré) perpendiculaire à l'axe longitudinal du deuxième boîtier 3 de sorte que les ergots de positionnement 300 du boîtier 3 s'insèrent dans lesdites rainures 127 du boîtier ouvert 12. Le module lumineux 1 est ainsi disposé dans une première position p1. Le module lumineux 1 est ainsi pré-positionné sur le deuxième boîtier 3. La translation est illustrée par la flèche référencé 61 sur la figure.

Dans une troisième étape illustrée sur la figure 12c, l'opérateur tourne le module lumineux 1 de sorte qu'il effectue un mouvement de rotation. Lors de cette rotation, les ergots de positionnement 300 du deuxième boîtier 3 glissent le long des zones de guidage 128 du boîtier ouvert 12 jusqu'à arriver en butée jusqu'aux butées 128b desdites zones de guidage 128. La rotation est illustrée par la flèche référencée 62 sur la figure. Les butées 128b permettent de bloquer la fin de la rotation.

Dans une quatrième étape illustrée sur la figure 12d, la rotation du module lumineux 1 se termine lorsque la patte d'accroche 124 du boîtier ouvert 12 s'engrène sur le support d'accroche 310 du deuxième boîtier 3, et se clipse sur ledit support d'accroche 310. Ainsi, le boîtier ouvert 12 est verrouillé sur le deuxième boîtier 3. Ainsi, le dispositif d'accroche formé par la patte d'accroche 124 et le support d'accroche 310 permet d'empêcher un déverrouillage intempestif du boîtier ouvert 12 lorsque notamment le véhicule automobile roule. Le module lumineux 1 est ainsi accroché au deuxième boîtier 3. Le module lumineux 1 est ainsi disposé dans une deuxième position p2, autrement appelée position montée.

La figure 12e illustre ainsi le module lumineux 1 qui passe de la première position p1 à la deuxième position p2.

## Revendications

1. Dispositif lumineux (4) pour véhicule automobile comprenant un module lumineux (1) et un boîtier (3),
ledit module lumineux (1) comprenant au moins une source de lumière (10) , un boîtier ouvert (12), un élément de fermeture (13) pour fermer ledit boîtier ouvert (12),
ledit boîtier (3) comprenant un élément optique (30) avec des ergots de positionnement (300), un support d'élément optique (32), une glace (31) formée d'un support de glace (33) et d'une pièce optique transparente (34),
ladite au moins une source de lumière (10) étant configurée pour émettre des rayons lumineux qui coopèrent avec l'élément optique (30) pour générer un faisceau lumineux, ledit boîtier ouvert (12) comprenant un logement de positionnement (126) permettant d'accueillir l'élément optique (30), ledit logement de positionnement (126) comprenant une section transversale sensiblement circulaire d'axe central (Ax1) et une pluralité de rainures (127), les rainures (127) permettant de bloquer les ergots de positionnement (300) du guide de lumière (30), le boîtier ouvert comprenant une patte d'accroche (124) sur le boîtier (3) qui comporte un support d'accroche (310) pour la patte d'accroche (124), ledit support d'accroche (310) étant solidaire dudit support d'élément optique (32) ou dudit support de glace (33), le dispositif lumineux étant **caractérisé en ce que** ledit module lumineux (1) est configuré pour effectuer un mouvement de rotation autour de l'axe (Ax1) permettant de monter le module lumineux sur le boîtier (3) et pour s'accrocher en fin de rotation audit boîtier (3) via ladite patte d'accroche (124) dudit boîtier ouvert (12).

2. Dispositif lumineux (4) selon la revendication 1, selon lequel ledit élément optique (30) est un guide de lumière.

3. Dispositif lumineux (4) selon la revendication précédente, selon lequel le support d'élément optique (32) comporte un orifice (320) de forme hexagonale qui coopère avec une forme hexagonale du bout (30c) de l'élément optique (30).

4. Dispositif lumineux (4) selon l'une quelconque des revendications précédentes, selon lequel ledit logement de positionnement (126) comprend deux ou trois rainures (127).

5. Dispositif lumineux (4) selon l'une quelconque des revendications précédentes, selon lequel ladite patte d'accroche (124) est configurée pour s'accrocher à un support d'accroche (310) du support d'élément optique (32) dudit boîtier (3) du véhicule automobile, ou à un à un support d'accroche (310) d'un support de glace (33) dudit boîtier (3) du véhicule automobile.

6. Dispositif lumineux (4) selon l'une quelconque des revendications précédentes, selon lequel ledit élément optique (30) comprend les ergots de positionnement (300) du module lumineux (1).

7. Dispositif lumineux (4) selon la revendication précédente, selon lequel ledit élément optique (30) est positionné au centre desdits ergots de positionnement (300).

8. Dispositif lumineux (4) l'une quelconque des revendications précédentes, selon lequel ledit dispositif lumineux (4) est un feu de signalisation et/ou un projecteur, ou un dispositif d'éclairage intérieur.

## Patentansprüche

1. Leuchtvorrichtung (4) für ein Kraftfahrzeug, umfassend ein Leuchtmodul (1) und ein Gehäuse (3),
wobei das Leuchtmodul (1) mindestens eine Lichtquelle (10), ein offenes Gehäuse (12), ein Verschlusselement (13) zum Verschließen des offenen Gehäuses (12) umfasst, wobei das Gehäuse (3) ein Optikelement (30) mit Positionierungsnasen (300), einen Optikelementhalter (32), eine Scheibe (31), die aus einem Scheibenhalter (33) und einem transparenten optischen Teil (34) gebildet wird, umfasst,
wobei die mindestens eine Lichtquelle (10) dazu ausgestaltet ist, Lichtstrahlen auszusenden, die mit dem Optikelement (30) zusammenwirken, um ein Lichtbündel zu erzeugen,
wobei das offene Gehäuse (12) eine Positionierungsaufnahme (126) umfasst, die es ermöglicht, das Optikelement (30) aufzunehmen, wobei die Positionierungsaufnahme (126) einen im Wesentlichen kreisförmigen Querschnitt mit zentraler Achse (Ax1) und eine Mehrzahl von Nuten (127) umfasst, wobei die Nuten (127) es ermöglichen, die Positionierungsnasen (300) des Lichtleiters (30) zu blockieren, wobei das offene Gehäuse eine Einhängelasche (124) am Gehäuse (3) umfasst, das einen Einhängehalter (310) für die Einhängelasche (124) beinhaltet, wobei der Einhängehalter (310) fest mit dem Optikelementhalter (32) oder dem Scheibenhalter (33) verbunden ist, wobei die Leuchtvorrichtung **dadurch gekennzeichnet ist, dass** das Leuchtmodul (1) dazu ausgestaltet ist, eine Drehbewegung um die Achse (Ax1) herum zu vollführen, die es ermöglicht, das Leuchtmodul an dem Gehäuse (3) zu montieren, und sich am Ende der Drehung über die Einhängelasche (124) des offenen Gehäuses (12) am Gehäuse (3) einzuhängen.

2. Leuchtvorrichtung (4) nach Anspruch 1, bei der das Optikelement (30) ein Lichtleiter ist.

3. Leuchtvorrichtung (4) nach dem vorhergehenden Anspruch, bei dem der Optikelementhalter (32) eine sechseckige Öffnung (320) beinhaltet, die mit einer sechseckigen Form des Endes (30c) des Optikelements (30) zusammenwirkt.

4. Leuchtvorrichtung (4) nach einem der vorhergehenden Ansprüche, bei der die Positionierungsaufnahme (126) zwei oder drei Nuten (127) umfasst.

5. Leuchtvorrichtung (4) nach einem der vorhergehenden Ansprüche, bei der die Einhängelasche (124) dazu ausgestaltet ist, sich an einem Einhängehalter (310) des Optikelementhalters (32) des Gehäuses (3) des Kraftfahrzeugs oder an einem Einhängehalter (310) eines Scheibenhalters (33) des Gehäuses (3) des Kraftfahrzeugs einzuhängen.

6. Leuchtvorrichtung (4) nach einem der vorhergehenden Ansprüche, bei der das Optikelement (30) die Positionierungsnasen (300) des Leuchtmoduls (1) umfasst.

7. Leuchtvorrichtung (4) nach dem vorhergehenden Anspruch, bei der das Optikelement (30) im Zentrum der Positionierungsnasen (300) positioniert ist.

8. Leuchtvorrichtung (4) nach einem der vorhergehenden Ansprüche, bei der die Leuchtvorrichtung (4) eine Signallampe und/oder ein Scheinwerfer oder eine Innenbeleuchtungsvorrichtung ist.

## Claims

1. Luminous device (4) for a motor vehicle comprising a luminous module (1) and a housing (3),
said luminous module (1) comprising at least one light source (10), an open housing (12), a closure element (13) for closing said open housing (12), said housing (3) comprising an optical element (30) with positioning spurs (300), an optical element support (32), an outer lens (31) formed by an outer lens support (33) and a transparent optical piece (34),
said at least one light source (10) being configured to emit light rays which cooperate with the optical element (30) to generate a light beam,
said open housing (12) comprising a positioning hole (126) making it possible to accommodate the optical element (30), said positioning hole (126) comprising a substantially circular cross-section of central axis (Ax1) and a plurality of grooves (127), the grooves (127) making it possible to immobilize the positioning spurs (300) of the light guide (30), the open housing comprising an attachment lug (124) for attachment to the housing (3) which comprises an attachment support (310) for the attachment lug (124), said attachment support (310) being integral to said optical element support (32) or said outer lens support (33), the luminous device being **characterized in that** said luminous module (1) is configured to perform a rotational movement about the axis (Ax1) allowing the luminous module to be mounted on the housing (3) and to be attached at the end of rotation to said housing (3) via said attachment lug (124) of said open housing (12).

2. Luminous device (4) according to Claim 1, according to which said optical element (30) is a light guide.

3. Luminous device (4) according to the preceding claim, according to which the optical element support (32) comprises an orifice (320) of hexagonal shape which cooperates with a hexagonal shape of the end (30c) of the optical element (30).

4. Luminous device (4) according to any one of the preceding claims, according to which said positioning hole (126) comprises two or three grooves (127).

5. Luminous device (4) according to any one of the preceding claims, according to which said attachment lug (124) is configured to be attached to an attachment support (310) of the optical element support (32) of said housing (3) of the motor vehicle, or to an attachment support (310) of an outer lens support (33) of said housing (3) of the motor vehicle.

6. Luminous device (4) according to any one of the preceding claims, according to which said optical element (30) comprises the positioning spurs (300) of the luminous module (1).

7. Luminous device (4) according to the preceding claim, according to which said optical element (30) is positioned at the centre of said positioning spurs (300).

8. Luminous device (4) according to any one of the preceding claims, according to which said luminous device (4) is an indicator light and/or a headlight or an interior lighting device.
